# EUROPÄISCHE PATENTSCHRIFT

(11) **EP 0 412 374 B1**
(45) Veröffentlichungstag und Bekanntmachung des Hinweises auf die Patenterteilung: **23.06.1993**
(21) Anmeldenummer: 90114489.9
(22) Anmeldetag: 27.07.1990
(51) Int. Cl.: H01H 27/06, B60R 25/02, H01H 13/18, H01H 27/00

(54) **Befehlsschalter**
Command-switch
Commutateur de commande

(30) Priorität: 09.08.1989 DE 8909565 U
(43) Veröffentlichungstag der Anmeldung: 13.02.1991
(73) Patentinhaber: SIEMENS AKTIENGESELLSCHAFT, 80333 München (DE)
(72) Erfinder: Sehnke, Gerhardt, D-8458 Sulzbach-Rosenberg (DE)

(56) Entgegenhaltungen:
- DE-A- 1 951 160
- DE-U- 6 608 401
- FR-A- 1 298 935
- SIEMENS ENERGY & AUTOMATION. Bd. 10 Sup. 2/3, Juli 1990, BERLIN DE Seite 36; KLING, A. : '3SB1 Safety Lock Actuator with Key Monitoring'

## Beschreibung

Die Neuerung bezieht sich auf einen Befehlsschalter mit einer Schlüsselrosette und einem ersten Schalteinsatz, wobei der Schlüssel zur Betätigung des ersten Schalteinsatzes von einer Aus- in eine Ein-Stellung verdrehbar und in der Aus-Stellung abziehbar ist sowie einem zweiten Schalteinsatz, der schlüsseleinschubabhängig betätigbar ist.

Bei einem bekannten Befehlsschalter mit einer Schlüsselrosette ist neben einem Schalteinsatz, der zur Betätigung von einer Ausin eine Ein-Stellung verdrehbar und in der Aus-Stellung abziehbar ist, ein weiterer Schalteinsatz vorgesehen, der beim Einstecken eines Schlüssels geschlossen oder geöffnet wird, womit die eingesteckte Lage des Schlüssels angezeigt werden kann. Der Schlüssel muß hier bewußt herausgezogen werden, wodurch die Schalthandlung des Schalteinsatzes und damit die Anzeige eingeleitet wird. Die Betätigung des weiteren Schalteinsatzes erfolgt bei dieser Ausführungsform über einen am Boden des Zylinders in der Schlüsselrosette befindlichen Verlängerungsstößel, d.h. der Schalteinsatz wird nur bei voll eingesteckter Position betätigt.

Der Neuerung liegt daher die Aufgabe zugrunde, den bekannten Befehlsschalter dahingehend zu verbessern, daß mit in beliebiger Position steckendem, d.h. selbstgehaltenem Schlüssel, eine Betätigung des nach obiger Darstellung zusätzlichen Schalteinsatzes verbunden ist.

Diese Aufgabe wird dadurch gelöst, daß die Schlüsselrosette im Bereich der Einführöffnung für den Schlüssel ein Betätigungselement für den zweiten Schalteinsatz aufweist und die Einführöffnung derart ausgebildet ist, daß der Schlüssel erst in einer Position mit einer Mindesteinstecktiefe, in der eine Betätigung des zweiten Schalteinsatzes sichergestellt ist, in der Schlüsselrosette ohne äußere Unterstützung gehalten wird.

Anhand der Zeichnung wird ein Ausführungsbeispiel gemäß der Neuerung beschrieben. Der in der Zeichnung dargestellte Befehlsschalter besteht aus einer Schlüsselrosette 1 und Schalteinsätzen, 2,3 von denen der zweite als Mikroschalter 2 mit einem halbkugelförmig vorstehenden Betätigungsteil ausgeführt ist. An dieses schließt sich als eigentliches Betätigungselement eine Kugel 5 an, die in die Zylinderöffnung für den Schlüssel 6 in der Schlüsselrosette 1 hineinragt. Das Betätigungselement 5 befindet sich im Bereich der zur Frontseite hin aufgeweiteten Einführöffnung 4 für den Schlüssel 6 in der Schlüsselrosette 1. Diese Ausführung hat zur Folge, daß der Schlüssel 6 in dem Zylinder solange nicht selbsthaltend stecken bleibt, wie er noch keine Umschaltung des Mikroschalters 2 über das Betätigungselement 5 bewirkt hat.

## Patentansprüche

1. Befehlsschalter mit einer Schlüsselrosette (1) und einem ersten Schalteinsatz (3), wobei der Schlüssel (6) zur Betätigung des ersten Schalteinsatzes (3) von einer Aus- in eine Ein-Stellung verdrehbar und in der Aus-Stellung abziehbar ist sowie einem zweiten Schalteinsatz (2), der schlüsseleinschubabhängig betätigbar ist, **dadurch gekennzeichnet,** daß die Schlüsselrosette (1) im Bereich ihrer Einführöffnung (4) für den Schlüssel (6) ein Betätigungselement (5) für den zweiten Schalteinsatz (2) aufweist und die Einführöffnung (4) derart ausgebildet ist, daß der Schlüssel (6) erst in einer Position mit einer Mindesteinstecktiefe, in der eine Betätigung des zweiten Schalteinsatzes (2) sichergestellt ist, in der Schlüsselrosette (1) ohne äußere Unterstützung gehalten wird.

## Claims

1. Control switch having a key collar (1) and a first switch module (3), in which case the key (6) can be twisted for the actuation of the first switch module (3) from an off-position into an on-position and can be withdrawn in the off-position, and also having a second switch module (2) which can be actuated in a manner dependent upon the key insertion, characterised in that the key collar (1) has, in the region of its entrance opening (4) for the key (6), an actuating element (5) for the second switch module (2) and the entrance opening (4) is formed in such a way that the key (6) is first held in the key collar (1) without external support in a position with a minimum plug-in depth in which actuation of the second switch module (2) is guaranteed.

## Revendications

1. Interrupteur de commande comportant une rosette (1) et un premier insert de commutation (3), la clé (6) pouvant être amenée par rotation d'une position d'arrêt à une position de marche et pouvant être retirée de la position de marche, ainsi qu'un second insert de commutation (2), qui peut être actionné en fonction de l'insertion de la clé, caractérisé par le fait que la rosette (1) possède, au niveau de son ouverture d'introduction (4) de la clé (6), un élément d'actionnement (5) du second insert de commutation (2) et que l'ouverture d'insertion (4) est constituée de sorte que la clé (6) soit maintenue dans la rosette (1), sans assistance extérieure, d'abord en une position avec une profondeur minimale d'enfoncement, dans laquelle un actionnement du second insert de commutation (2) est assuré.
